# EUROPÄISCHE PATENTSCHRIFT

(11) **EP 0 690 157 B1**
(45) Veröffentlichungstag und Bekanntmachung des Hinweises auf die Patenterteilung: **06.08.1997**
(21) Anmeldenummer: 95108878.0
(22) Anmeldetag: 09.06.1995
(51) Int. Cl.: D01H 7/52

(54) **Ringspinnmaschine für verdichtetes Garn**
Ring spinning machine for condensed yarn
Métier à filer à anneaux pour fil condensé

(30) Priorität: 30.06.1994 CH 2084/94
(43) Veröffentlichungstag der Anmeldung: 03.01.1996
(73) Patentinhaber: MASCHINENFABRIK RIETER AG, CH-8406 Winterthur (CH)
(72) Erfinder: Stalder, Herbert, Dr., CH-8483 Kollbrunn (CH)

(56) Entgegenhaltungen:
- EP-A- 0 085 017
- EP-A- 0 528 056

## Beschreibung

Die Erfindung betrifft eine Ring-/Läufer-Kombination in einer Ringspinnmaschine nach dem Oberbegriff des unabhängigen Anspruchs.

Verdichtungseinrichtungen bewirken, dass die einzelnen Fasem des Faserbandes beim Verlassen des Streckwerks während des Eindrehungsvorganges, der von der Spindeldrehung herrührt, besser eingebunden werden. Solche Game sind weniger haarig als herkömmliche Game und haben im Vergleich zu herkömmlichem Ringgam oder Rotorgam zum Teil überlegene Eigenschaften. Verdichtungseinrichtungen sind beispielsweise in den Patentschriften US 3,901,081, DE-C2 3901791 und DE-C2 4139067, beschrieben weiterhin in der Europäischen Patentschrift EP-B 0085017.

Es hat sich gezeigt, dass beim sogenannten Compact-Spinnen mit einer Verdichtungseinrichtung die maximal zulässige Drehzahl für die Spindeln tiefer liegt als beim herkömmlichen Ringspinnen, da die Läufer bzw. Ringe stärker verschleissen.

Aus der gattungsbildenden EP-A1 0 528 056 ist ein Spinnring mit Grössenverhältnissen gezeigt, aufgrund derer der Läufer geringer belastet wird. Das sich mit Gamen geringer Haarigkeit ergebende Problem lässt sich aber mit dem erwähnten Ring nicht lösen.

Es ist deshalb Aufgabe der vorliegenden Erfindung, eine Ring-Läufer-Kombination gemäss Oberbegriff des unabhängigen Anspruchs zu schaffen, bei der grössere Leistungen durch höhere Drehzahlen erreicht werden können.

Diese Aufgabe wird erfindungsgemäss durch eine Kombination nach den Merkmalen des unabhängigen Anspruchs gelöst. Die abhängigen Ansprüche betreffen vorteilhafte Weiterbildungen.
Durch eine Verringerung des Abstandes zwischen Ring und Läufer in der Zone des Garnlaufes werden günstigere tribologische Verhältnisse zwischen Ring und Läufer geschaffen. Dies ist darauf zurückzuführen, dass bei geringerem Abstand zwischen Ring und Läufer, auch "Garndurchlass" GDL genannt, der Faserschmierfilm auf dem Ring dadurch begünstigt wird, dass auch kürzere vom Garn abstehende Fasern am Aufbau des Schmierfilmes teilnehmen können, weil diese Fasern im engeren Garndurchlass leichter abgetrennt werden.

Im folgenden wird die Erfindung anhand der Zeichnung im Detail beschrieben.

Es zeigen:
- Fig. 1a, 1b, 1c: Darstellungen von Ringen am Beispiel von T-Flansch-Ringen, zum Teil mit einem Läufer, im Meridianschnitt durch den Ring
- Fig. 2: eine Darstellung der Innenkontur eines Läufers, der zur Kombination mit den Ringen gemäss Fig. 1a, 1b, 1c geeignet ist.
- Fig. 3: eine schematische Ansicht mit den wichtigsten garnbildenden Funktionselementen einer Ringspinnmaschine
- Fig. 4 und 5: als weiteres Ausführungsbeispiel einen Schräg-Flansch-Ring mit zugehörigem Läufer im Schnitt und als Detail des Schnitts.

In Fig. 1a ist die Kopfpartie 180 eines Rings 18 des Typs "Antiwedge" dargestellt, dazu ein Teil eines Läufers 20, wobei der Berührungspunkt Q zwischen Ring 18 und Läufer 20 als theoretischer Berührungspunkt aufzufassen ist. Dieser Ring kann als Hochleistungsring eingesetzt werden. Der Läufer 20 ist gemäss Fig. 2 in der Lage gezeigt, in der die Symmetrieachse des Läufers durch den Schwerpunkt S parallel zur Spindelachse liegt. Diese Lage weicht von der effektiven Betriebslage des Läufers 20 auf dem Ring 18 ab, die sich beim Umlaufen während der Aufwicklung des Garns 14 gemäss Fig. 1b ergibt. In Fig. 1a ist eine Tangente T an die Innenkontur des Läufers 20 gelegt, wobei der Tangentenpunkt P einen Abstand GDL vom Ring 18 in Richtung parallel zur Spindelachse hat. Die Tangente T liegt in Fig. 1a unter einem Winkel α = 45° zur Senkrechten, beim herkömmlichen Spinnen also zur Achse A der Spindel 24. Die strichpunktierte Linie, die den Läufer 20 darstellen soll, ist lediglich ein Teil der Innenkontur des Läufers. Die Kopfpartie 180 des Rings ist 3.2 mm breit. Der Abstand GDL ist kleiner als 0.5 mm. Wenn die Tangente T unter einem Winkel α = 30° liegt, beträgt der Abstend GDL nur noch 0.2 mm. Der Läufer 20 bzw. der Ring 18 müssen für eine Schmierung unter den erwähnten Bedingungen so gestaltet sein, das das Garn den Tangentenpunkt P für α = 30° erreicht.

Bei Verwendung üblicher T-Flansch-Ringe und/oder Antiwedge-Ringe wird die Aufgabe gelöst, wenn ein ovaler Läufer ohne örtlich enge Krümmungsradien mit dem Innenmass M = 2.8 mm (Fig. 2) eingesetzt wird. Ein solcher Läufer gehört zur Gruppe der Elliptik-Läufer.

In Fig. 2 ist die Innenkontur des Läufers 20 dargestellt, wobei mit den gestrichelten Linien 200 die Garnlauffläche und 202 die Ringlauffläche des Läufers 20 angedeutet ist. Der Schwerpunkt S liegt auf der Symmetrieachse des Läufers. Ein zur Anwendung geeigneter Läufer 20 hat eine Innenhöhe M = 2.6 - 2.8 mm. In Kombination mit einem herkömmlichen Ring nach Fig. 1a,b,c erfüllen diese Läufer die Bedingung für den gemäss dem unabhängigen Anspruch geforderten geringen Abstand, auch Garndurchlass GDL genannt, von maximal 0.5 mm bei einem Tangentenwinkel α = 45°.

Fig. 1b zeigt eine ähnliche Darstellung wie in Fig. 1a in etwas kleinerem Maßstab, wobei der Läufer 20 sich in Betriebslage unter der Wirkung der Fliehkraft und der Zugkraft des Garns 14 gegenüber Fig. 1a in einer tieferen Lage befindet. Der Tangentenpunkt P ist der Berührungspunkt des Garns 14 an der Garnlauffläche 200 des Läufers 20. In dieser Lage des Läufers weist der Punkt P einen etwas kleineren Abstand zum Ring auf als in der Lage in Fig. 1a.

Fig. 1c zeigt einen Meridianschnitt durch einen Teil eines normalen T-Flansch-Ringes. Die Lauffläche 182 an der Kopfpartie 180 dieses Rings 18 ist etwas weniger günstig ausgebildet als jene des Rings 18 gemäss Fig. 1a.

Fig. 3 zeigt schematisch das Streckwerk 2 mit Walzenpaaren 4, die teilweise von Riemchen 6 umschlossen sind. Die Verdichtungseinrichtung 8 kann sich unmittelbar an das Streckwerk 8 anschliessen oder in dieses integriert sein. Es kann eine perforierte Trommel 10 aufweisen, die angetrieben ist in Förderrichtung des Garns 14, mit einer innenliegenden Saugvorrichtung 12, die an eine Unterdruckleitung angeschlossen ist, und eine Saugöffnung gegenüber der Innenseite der Trommel 10 im Bereich des Garnlaufs des Garns 14 aufweist. Das Faserband 13 wird von einer Vorlagespule oder aus einer Kanne zugeleitet. Nach dem Ablaufen des Garn 14 von der Trommel 10 läuft es weiter durch einen Garnführer 16 zum Läufer 20 auf dem Ring 18, wobei sich aufgrund der Drehung der Spindel 24 der Garnballon 15 ausbildet. Bei Fertigstellung des Kopses 28, in der obersten Lage des Ringrahmens 22 mit dem Ring 18 und dem Läufer 20, ist der Garnballon, mit 15' bezeichnet, so klein, dass die resultierende Garnkraft K (Fig. 1b) am Läufer 20 am nächsten zur Achse A hin gerichtet ist und mit dieser noch einen Winkel β ≈ 45° einschliesst, so dass das Garn 14 seine innerste Lage am Läufer 20 einnimmt, wo der Abstand GDL zwischen Läufer und Ring in der Vertikalrichtung gemessen erfindungsgemäss höchstens 0.2 mm, vorzugsweise 0.1 mm betragen soll.

In Fig. 4 ist ein sogenannter Schrägflansch-Ring mit einem Läufer 20 im Schnitt dargestellt, der ebenfalls für das Compact-Spinnen eingesetzt werden kann. Die Bezeichnungen aus den Fig. 1a,b,c, und 2 wurden auch für die Darstellungen gemäss Fig. 4 und 5 übernommen. Fig. 5 zeigt als Ausschnitt einen Teil des Rings 18 mit der Kopfpartie 180 und des Läufers 20. Innerhalb des Rings 18 liegt ein Stützring 19 für den Läufer 20.

In Fig. 5 wird bei einem Tangentenwinkel α = 45° im Punkt P an der Garnlauffläche 200 des Läufers 20 ein Abstand GDL von ca. 0.15 mm zum Ring 18 erreicht. Der Läufer 20 ist in der Betriebsstellung beim Spinnen gezeigt, wobei die Ringlauffläche 202 des Läufers 20 sich eng an die Lauffläche 182 an der Kopfpartie 180 des Rings 18 anschmiegt. Die jeweiligen Laufflächen an Ringen und Läufern sind durch gestrichelte Linienzüge angedeutet. Damit das Garn 14 auch bis zum Tangentenpunkt P während der Bildung des Kopses 28 gemäss Fig. 3 gelangt, muss die Garnlauffläche 200 entlang der gestrichelten Linie sich in einem möglichst weiten Bogen erstrekken, wobei der Krümmungsradius R dieses Bogens, soweit das Garn 14 den Läufer 20 berühren kann, zur Aussenseite des Läufers hin, in den Figuren jeweils nach links, in einem Bereich mit einem Tangentenwinkel zwischen α = 0° und α = 55° nicht abnehmen soll, damit das Garn 14 während der Kopsbildung nicht daran gehindert wird, in Richtung auf den Tangentenpunkt P zu laufen. Dies gilt auch für die anderen erwähnten Ring-Läufer-Kombinationen. Das Garn 14 befindet sich während der Kopsbildung erst gegen das Ende der "Kopsreise" beim Tangentenpunkt P, wenn der Ringrahmen 20 gemäss Fig. 3 seine höchste Stellung gegenüber der Spindel 24 erreicht hat und der Garnballon 15 am kleinsten ist. Wie weiter oben erwähnt, beträgt der Lagewinkel β der resultierenden Garnkraft dann etwa 45°, während der Maximalwert von β 55° erreicht.

## Patentansprüche

1. Ring-/Läufer-Kombination in einer Ringspinnmaschine mit einem Streckwerk (2) zum Strecken eines Faserbandes (13) und einer an das Streckwerk (2) angeschlossenen Verdichtungseinrichtung (8) sowie einer Spindel (24), die von einem Ring (18) mit einem Läufer (20) umgeben ist, wobei der Ring (18) auf der Innenseite seiner Kopfpartie (180) eine Lauffläche (182) für den Läufer (20) und dieser Läufer (20) eine der Lauffläche (182) des Rings (18) zugewandte Ringlauffläche (202) und eine daneben liegende Garnlauffläche (200) aufweisen,
dadurch gekennzeichnet,
dass der Läufer (20) und der Ring (18) so gestaltet sind, dass der in Längsrichtung der Spindel (24) gemessene Abstand (GDL) des Läufers (20) vom Ring (18) im Tangentenpunkt (P) einer Tangente (T) an die Garnlauffläche (200) unter einem Winkel α = 45° zur Achse (A) der Spindel (24) maximal 0.5 mm, insbesondere maximal 0.3 mm beträgt, wenn der Läufer (20) an der Lauffläche (182) des Rings (18) so anliegt, dass sein Schwerpunkt (S) möglichst weit von der Spindelachse (A) entfernt ist.

2. Kombination nach Anspruch 1, dadurch gekennzeichnet, dass der Ring (18) als T-Flansch-Ring ausgebildet ist.

3. Kombination nach Anspruch 1, dadurch gekennzeichnet, dass der Ring (18) als Schrägflansch-Ring ausgebildet ist, wobei Läufer (20) und Ring (18) so geformt sind, dass der Abstand (GDL) des Tangentenpunktes (P) der Tangente (T) unter einem Winkel ∝ = 45° maximal 0.3 mm, insbesondere 0.2 mm, beträgt.

4. Kombination nach einem der vorstehenden Ansprüche, dadurch gekennzeichnet, dass sich die Garnlauffläche (200) am Läufer (20) vom Tangentenpunkt (P) radial zur Spindelachse (A) nach aussen in einem möglichst weiten Bogen mit dem Krümmungsradius (R) erstreckt, wobei der Krümmungsradius (R) zur Aussenseite hin in einem Bereich der Garnlauffläche (200) mit einem Tangentenwinkel α zwischen 0° und 55° nicht abnimmt.

## Claims

1. A ring/traveller combination in a ring spinning machine with a drafting arrangement (2) for drafting a sliver (13) and a condenser device (8) connected to the drafting arrangement (2) as well as a spindle (24) which is surrounded by a ring (18) with a traveller (20), with the ring (18) having a running surface (182) for the traveller (20) on the inner side of its head segment (180) and said traveller (20) having a ring running surface (202) facing the running surface (182) of the ring (18) and having an adjacent yarn running surface (200), characterized in that the traveller (20) and the ring (18) are arranged in such a way that the distance (GDL) of the traveller (20) from the ring (18) as measured in the longitudinal direction of the spindle (24) is a maximum of 0.5 mm, in particular a maximum of 0.3 mm, in the tangent point (P) of a tangent (T) to the yarn running surface (200) under an angle of α=45° to the axis (A) of the spindle when the traveller (20) rests on the running surface (182) of the ring (18) in such a way that its centre of gravity (S) is as far away as possible from the spindle axis (A).

2. A combination as claimed in claim 1, characterized in that the ring (18) is arranged as a T-flange ring.

3. A combination as claimed in claim 1, characterized in that the ring (18) is arranged as a ring having an oblique flange, with the traveller (20) and the ring (18) being formed in such a way that the distance (GDL) of the tangent point (P) of the tangent under an angle of α=45° is a maximum of 0.3 mm, in particular 0.2 mm.

4. A combination as claimed in one of the preceding claims, characterized in that the yarn running surface (200) on the traveller (20) extends from the tangent point (P) outwardly radially to the spindle axis (A) in the widest possible arc with the radius of curvature (R), with the radius of curvature (R) not decreasing towards the outer side in a zone of the yarn running surface (200) with a tangent angle α between 0° and 55°.

## Revendications

1. Combinaison anneau/curseur dans une machine à filer à anneaux, possédant un train d'étirage (2) servant à étirer un ruban de fibres (13) et un arrangement de condensation (8) raccordé au train d'étirage (2), ainsi qu'une broche (24) entourée d'un anneau (18) équipé d'un curseur (20), et où, sur la face intérieure de sa partie supérieure (180), l'anneau (18) possède une surface de course (182) pour le curseur (20), et ce curseur (20) possède une surface de course de curseur (202) faisant face à la surface de course (182) de l'anneau (18), et une surface de course de fil (200) située à côté,
caractérisée par le fait que
le curseur (20) et l'anneau (18) sont réalisés de telle manière que, par rapport à l'anneau (18), la distance (GDL) du curseur (20), mesurée dans le sens longitudinal de la broche (24), s'élève au maximum à 0,5 mm, particulièrement à 0,3 mm au maximum, au point de tangente (P) d'une tangente (T) à la surface de course de fil (200), sous un angle α = 45° par rapport à l'axe (A) de la broche (24), lorsque le curseur (20) s'appuie contre la surface de course (182) de l'anneau (18) de telle manière que son centre de gravité (S) est éloigné le plus loin possible de l'axe de broche (A).

2. Combinaison selon revendication 1,
caractérisée par le fait que
l'anneau (18) est réalisé comme un anneau à flange en T.

3. Combinaison selon revendication 1,
caractérisée par le fait que
l'anneau (18) est réalisé comme un anneau à flange oblique, et où le curseur (20) et l'anneau (18) sont formés de telle manière que la distance (GDL) au point de tangente (P) de la tangente (T) s'élève au maximum à 0,3 mm, particulièrement 0,2 mm, sous un angle α = 45°.

4. Combinaison selon l'une des revendications précédentes,
caractérisée par le fait que,
depuis le point de tangente (P) et par rapport à l'axe de broche (A), la surface de course de fil (200) sur le curseur (20) s'étend radialement vers l'extérieur, avec un arc aussi large que possible possédant le rayon de courbure (R), et où, dans une zone de la surface de course de fil (200), le rayon de courbure (R) ne diminue pas, en allant vers le côté extérieur, avec un angle tangentiel α situé entre 0° et 55°.
